# EUROPÄISCHE PATENTSCHRIFT

(11) **EP 2 114 745 B1**
(45) Veröffentlichungstag und Bekanntmachung des Hinweises auf die Patenterteilung: **10.02.2016**
(21) Anmeldenummer: 08708878.7
(22) Anmeldetag: 11.02.2008
(51) Int. Cl.: B61F 5/16, B61F 5/20

(54) **DREHGESTELL FÜR EIN SCHIENENFAHRZEUG**
BOGIE FOR A RAIL VEHICLE
BOGIE POUR VÉHICULE SUR RAILS

(30) Priorität: 09.02.2007 DE 102007007144; 11.01.2008 DE 102008000041
(43) Veröffentlichungstag der Anmeldung: 11.11.2009
(73) Patentinhaber: ALSTOM Transport Technologies, 92300 Levallois-Perret (FR)
(72) Erfinder: BRUTTI, Erich, CH-8248 Uhwiesen (CH)
(74) Vertreter: Jacobson, Claude
(86) Internationale Anmeldenummer: PCT/EP2008/051629
(87) Internationale Veröffentlichungsnummer: WO 2008/096015

(56) Entgegenhaltungen:
- DE-A1- 3 701 424
- DE-B1- 2 711 348
- FR-A- 1 210 399

## Beschreibung

### Technisches Gebiet

Die vorliegende Erfindung betrifft ein Drehgestell für ein Schienenfahrzeug. Die Erfindung betrifft außerdem ein mit einem derartigen Drehgestell ausgestattetes Schienenfahrzeug.

### Stand der Technik

Ein Drehgestell umfasst üblicherweise vier Räder und kann eine im wesentlichen zentrale Mitnehmereinrichtung zur horizontalen Kraftübertragung zwischen dem Drehgestell und einem Chassis des Schienenfahrzeugs aufweisen. Desweiteren kann eine Federeinrichtung zur vertikalen Kraftübertragung zwischen dem Drehgestell und dem Chassis vorgesehen sein.

Diese Federeinrichtung kann beispielsweise zwei Federeinheiten aufweisen, die jeweils an einer Seite des Drehgestells angeordnet sind und die über eine quer zur Längsrichtung des Drehgestells verlaufende Traverse am Chassis abgestützt sind. An dieser Traverse kann beispielsweise auch ein Mitnehmerzapfen der Mitnehmereinrichtung befestigt sein.

Die Unterbringung einer derartigen Traverse erfordert vergleichsweise viel Bauraum. Desweiteren ist eine derartige Traverse relativ schwer.

Ein Drehgestell gemäss den Merkmalen des Oberbegriffes des unabhängigen Anspruchs 1, d.h. mit einer zentralen Federeinheit, ist z.B. bekannt aus DE3701424.

### Darstellung der Erfindung

Hier setzt die vorliegende Erfindung an. Die Erfindung, wie sie in den Ansprüchen gekennzeichnet ist, beschäftigt sich mit dem Problem, für ein Drehgestell bzw. für ein damit ausgestattetes Schienenfahrzeug eine verbesserte Ausführungsform anzugeben, die sich insbesondere dadurch auszeichnet, dass sie mit einem reduzierten Bauraum auskommt.

Erfindungsgemäß wird dieses Problem durch die Gegenstände der unabhängigen Ansprüche gelöst. Vorteilhafte Ausführungsformen sind Gegenstand der abhängigen Ansprüche.

Die Erfindung beruht auf dem allgemeinen Gedanken, eine Federeinheit vorzusehen, die mit der Mitnehmereinrichtung so kombiniert ist, dass sie einen sich vertikal erstreckenden Mitnehmerzapfen der Mitnehmereinrichtung umschließt. Mit anderen Worten, die Federeinheit wird baulich in die Mitnehmereinrichtung integriert oder umgekehrt. Durch diese Bauweise kann beispielsweise auf eine Traverse verzichtet werden. Hierdurch ergibt sich eine erhebliche Reduzierung des für die Unterbringung des Drehgestells am Chassis erforderlichen Bauraums. Ebenso lässt sich eine signifikante Gewichtseinsparung erreichen.

Bei der integralen Bauweise kann insbesondere vorgesehen sein, die Federeinheit mit einer Pneumatikfeder und/oder Hydraulikfeder auszustatten, deren Federkörper, insbesondere Balg, den Mitnehmerzapfen umschließt. Zusätzlich oder optional kann die Federeinheit eine Gummifeder aufweisen, also eine gummielastische Feder, deren hülsenförmiger Federkörper den Mitnehmerzapfen umschließt. Ebenso kann auch eine Stahlfeder vorgesehen sein. Diese vorstehend genannten Maßnahmen führen jeweils für sich und in Kombination zu einer besonders raumsparenden baulichen Integration der Mitnehmereinrichtung und der Federeinheit.

Bei einer besonders vorteilhaften Ausführungsform stützt die Federeinrichtung eine Plattform der Mitnehmereinrichtung vertikal am Drehgestell federnd ab, von welcher der Mitnehmerzapfen absteht und die am Chassis befestigbar ist. Hierdurch wird eine gemeinsame Anbindung für die Mitnehmereinrichtung und für die Federeinrichtung am Chassis geschaffen, was den Integrationsgrad erhöht und zu einer besonders kompakten Bauform führt.

Desweiteren kann die Mitnehmereinrichtung einen Mitnehmerkäfig aufweisen, in den der unten aus der Federeinheit herausragende Mitnehmerzapfen hineinragt. Besagter Mitnehmerkäfig kann dabei fest am Drehgestell angeordnet sein und mit dem Mitnehmerzapfen zur horizontalen Kraftübertragung zusammenwirken. Dabei ist der Mitnehmerzapfen im Mitnehmerkäfig vertikal verstellbar. Besonders vorteilhaft ist nun eine Weiterbildung, bei welcher ein Innenraum des Mitnehmerkäfigs mit einem Innenraum des Balgs kommunizierend verbunden ist und im übrigen nach außen luftdicht ausgestaltet ist oder mit einem zusätzlichen, nach aussen abgedichteten Zusatzvolumen kommuniziert. Bei dieser Bauweise bildet der Innenraum des Mitnehmerkäfigs ein Teilvolumen des federnden Luftvolumens der Luftfeder. Auch diese Bauweise erhöht den Integrationsgrad zwischen Federeinrichtung und Mitnehmereinrichtung.

Weitere wichtige Vorteile und Merkmale der vorliegenden Erfindung ergeben sich aus den Unteransprüchen, aus den Zeichnungen und aus der zugehörigen Figurenbeschreibung anhand der Zeichnungen.

### Kurze Beschreibung der Zeichnungen

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch
- Fig. 1: eine Seitenansicht eines Drehgestells,
- Fig. 2: eine Frontansicht des Drehgestells entsprechend einer Blickrichtung II in Fig. 1,
- Fig. 3: eine Draufsicht des Drehgestells entsprechend einer Blickrichtung III in Fig. 1,
- Fig. 4: einen Längsschnitt durch eine Mitnehmereinrichtung und eine Federeinheit entsprechend Schnittlinien IV in Fig. 3,
- Fig. 5: eine Schnittansicht durch die Mitnehmereinrichtung entsprechend Schnittlinien V in Fig. 4.

### Wege zur Ausführung der Erfindung

Entsprechend den Fig.1 bis 3 umfasst ein Drehgestell 1 für ein im übrigen nicht gezeigtes Schienenfahrzeug, bei dem es sich insbesondere um einen Waggon handeln kann, einen Rahmen 2, an dem zumindest vier Räder 3 gelagert sind. Zweckmäßig sind dabei je zwei Räder 3 an einer Welle 4 angeordnet. Ebenso ist eine Einzelradlagerung möglich. Insoweit handelt es sich hier um ein zweiachsiges Drehgestell 1. Das Schienenfahrzeug kann grundsätzlich eine beliebige Spurbreite aufweisen, insbesondere Schmalspur, Breitspur, Normalspur.

Das Drehgestell 1 weist eine Mitnehmereinrichtung 5 auf, die insbesondere im wesentlichen zentral angeordnet ist und mit deren Hilfe eine horizontale Kraftübertragung zwischen dem Drehgestell 1 und einem nicht gezeigten Chassis des Schienenfahrzeugs realisierbar ist. Hierzu umfasst die Mitnehmereinrichtung 5 eine Plattform 6, die fest mit dem Chassis verbindbar ist. Von dieser Plattform 6 geht entsprechend Fig. 4 ein Mitnehmerzapfen 7 aus. Dabei steht der Mitnehmerzapfen 7 im montierten Zustand nach unten von der Plattform 6 ab. Besagter Mitnehmerzapfen 7 erstreckt sich dabei im wesentlichen vertikal. Der Mitnehmerzapfen 7 kann alternativ auch unmittelbar am Chassis angeordnet sein.

Desweiteren besitzt das Drehgestell 1 eine Federeinrichtung 8, die so ausgestaltet ist, dass damit vertikale Kräfte zwischen dem Drehgestell 1 und dem Chassis übertragen werden können.

Die Federeinrichtung 8 weist eine Federeinheit 9 auf, die insbesondere im wesentlichen zentral angeordnet sein kann und die in Fig. 4 im Schnitt dargestellt ist. Zweckmäßig weist die Federeinrichtung 8 nur diese eine zentrale Federeinheit 9 auf. Da sowohl die Federeinheit 9 als auch die Mitnehmereinrichtung 5 zentral am Drehgestell 1 angeordnet sind, ergibt sich eine gegenseitige Durchdringung von Federeinheit 9 und Mitnehmereinrichtung 5. Erkennbar ist dies in Fig. 4. Dort durchsetzt der Mitnehmerzapfen 7 die Federeinheit 9 in vertikaler Richtung und im wesentlichen zentral.

Die zentrale Anordnung der Mitnehmereinrichtung 5 bzw. die zentrale Anordnung der Federeinrichtung 8 bedeutet, dass sich sowohl die Mitnehmereinrichtung 5 als auch die Federeinheit 9 im Bereich einer Drehachse 10 befinden, um die das jeweilige Chassis um das jeweilige Drehgestell 1 drehbar ist. Besagte Drehachse 10 befindet sich zweckmäßig im Schnittpunkt von Diagonalen, die jeweils durch die Berührpunkte von diametral gegenüberliegenden Rädern 3 und nicht gezeigten Schienen verlaufen. Die Mitnehmereinrichtung 5 und die Federeinrichtung 8 besitzen eine geringfügige Längsexzentrizität.

Entsprechend den Fig. 4 und 5 weist die Federeinheit 9 eine Pneumatikfeder, insbesondere eine Luftfeder 11 auf, die einen Federkörper, zum Beispiel einen Federbalg oder Luftbalg oder kurz Balg 12 besitzt. Besagter Balg 12 umschließt dabei einen Innenraum 13, der mit Druckluft befüllt ist. Das federnde Luftvolumen der Luftfeder 11 definiert die Federwirkung der Luftfeder 11. Entsprechend Fig. 4 umschließt der Balg 12 den Mitnehmerzapfen 7 umfangsmäßig. Zusätzlich oder alternativ kann auch eine Hydraulikfeder mit einem entsprechenden Federkörper vorgesehen sein.

Die Federeinrichtung 9 kann entsprechend Fig. 4 zusätzlich oder alternativ zur Luftfeder 11 eine Gummifeder 14 aufweisen. Der Begriff "Gummifeder" bedeutet hierbei lediglich, dass ein Federkörper 15 der Gummifeder 14 aus einem elastomeren Material besteht, beispielsweise Gummi. Bevorzugt besteht der Federkörper 15 aus einem Kunststoff. Der Federkörper 15 ist hülsenförmig ausgestaltet und umschließt einen Innenraum 16 sowie den Mitnehmerzapfen 7 in Umfangsrichtung. Zusätzlich oder alternativ kann auch eine, insbesondere schraubenförmige, Stahlfeder vorgesehen sein.

Im gezeigten Beispiel weist die Federeinheit 9 sowohl die Luftfeder 11 als auch die Gummifeder 14 auf, wobei die Anordnung so erfolgt, dass sich die Luftfeder 11 vertikal an der Gummifeder 14 abstützt. Hierzu kann eine Kopplungsplatte 17 vorgesehen sein. Hierdurch ergibt sich für die Federeinheit 9 ein schichtartiger Aufbau aus Luftfeder 11 und Gummifeder 14, so dass auch von einer Luft-Gummi-Schichtfeder 11,14 gesprochen werden kann. Andere Kombinationen von Hydraulikfeder, Pneumatikfeder, Gummifeder und Stahlfeder sind ebenso möglich.

Bemerkenswert ist außerdem, dass entsprechend Fig. 4 die Federeinheit 9 die Plattform 6 am Drehgestell 1 abstützt. Hierdurch kann eine separate Abstützung und Befestigung der Federeinheit 9 am Chassis entfallen.

Der Mitnehmerzapfen 7 ragt unten aus der Federeinheit 9 heraus. Hierzu besitzt eine untere Abschlussplatte 18 der Federeinheit 9, an welcher beispielsweise der Federkörper 15 befestigt ist, eine Durchgangsöffnung 19, die vom Mitnehmerzapfen 7 durchsetzt ist. Die Mitnehmereinrichtung 5 umfasst einen Mitnehmerkäfig 20, der fest am Drehgestell 1 angebracht ist. Beispielsweise ist besagter Mitnehmerkäfig 20 in einen Querträger des Tragrahmens 2 integriert. Der Mitnehmerzapfen 7 ragt in vertikaler Richtung in den Mitnehmerkäfig 20 hinein und befindet sich dementsprechend in einem vom Mitnehmerkäfig 20 umschlossenen Innenraum 21. Der Mitnehmerzapfen 7 wirkt nun mit dem Mitnehmerkäfig 20 zur horizontalen Kraftübertragung zusammen. Hierzu kann der Mitnehmerzapfen 7 an einem sich in den Mitnehmerkäfig 20 hinein erstreckenden Abschnitt mit einem Mitnehmerring 22 ausgestattet sein. Dieser kann beispielsweise aus einem gummielastischen Material, Kunststoff oder aus Metall hergestellt sein und die horizontale Kraftübertragung zwischen dem Mitnehmerkäfig 20 und dem Mitnehmerzapfen 7 realisieren. Der Mitnehmerkäfig 20 kann hierzu innen mit Kontaktplatten 23 ausgestattet sein, über die zumindest in einer Längsrichtung des Drehgestells 1 eine Kontaktierung zwischen Mitnehmerkäfig 20 und Mitnehmerring 22 erfolgen kann. Die Kontaktierung erfolgt zweckmässig im Nickzentrum des Drehgestells 1. Die Kontaktplatten 23 sind zweckmäßig reibungsarm ausgestaltet, wodurch der Mitnehmerzapfen 7 in vertikaler Richtung verschleißarm relativ zum Mitnehmerkäfig 20 verstellbar ist. Im Beispiel trägt der Mitnehmerzapfen 7 im Mitnehmerkäfig 20 außerdem eine Abhebesicherung 24, die z.B. trichterförmig ausgestaltet sein kann. Die Abhebesicherung 24 kommt bei einer vertikalen Bewegung des Mitnehmerzapfens 7 nach oben an der Abschlussplatte 18 zur Anlage, wenn ein vorbestimmter maximaler Vertikalhub erreicht ist. Hierdurch kann eine Trennung des Chassis vom Drehgestell 1 vermieden werden.

Der Mitnehmerring 22 ist vorzugsweise am Mitnehmerzapfen 7 axialbeweglich angebracht. Ebenso kann er daran drehbar gelagert sein.

Der Innenraum 21 des Mitnehmerkäfigs 20 kommuniziert über die Durchgangsöffnung 19 und den Innenraum 16 des Federkörpers 15 mit dem Innenraum 13 des Balgs 12. Im übrigen kann der Mitnehmerkäfig 20 nach außen luftdicht verschlossen sein. Das federnde Luftvolumen der Luftfeder 11 wird dadurch durch die Teilvolumina der Innenräume 13,16,21 des Balgs 11, des Federkörpers 15 sowie des Mitnehmerkäfigs 20 gebildet. Insoweit ist der Mitnehmerkäfig 20 und somit ein Teil der Mitnehmereinrichtung 5 funktionell in die Federeinheit 9 integriert. Zusätzlich kann ein Zusatzvolumen vorgesehen sein, das zum Beispiel durch Öffnungen im Käfig, mit dem Luftvolumen der Luftfeder 11 kommuniziert. Das Zusatzvolumen kann hierzu in den Querträger und/oder in wenigstens einen der Längsträger des Drehgestells 1 integriert sein.

Der Mitnehmerring 22 weist in einer durch einen Doppelpfeil symbolisierten Längsrichtung 25 eine andere Kraftübertragungskennlinie bzw. Kraftkopplung auf als in einer durch einen Doppelpfeil symbolisierten Querrichtung 26. Erreicht wird dies entsprechend Fig. 5 zum Beispiel dadurch, dass der Mitnehmerring 22 innerhalb des Mitnehmerkäfigs 20 in der Längsrichtung 25 des Drehgestells 1 ein kleineres Spiel als in der Querrichtung 26 des Drehgestells 1 besitzt. Dementsprechend ist in Fig. 5 in der Querrichtung 26 ein deutlicher Abstand zwischen dem Mitnehmerring 22 und einem Anschlag 27 vorhanden, während in der Längsrichtung 25 ein derartiger Abstand zwischen Mitnehmerring 22 und den Kontaktplatten 23 nicht erkennbar ist. Die Anschläge 27 sind durch wulstartige Verdickungen gebildet, die an Wänden 28 ausgebildet sind, welche den Innenraum 21 des Mitnehmerkäfigs 20 seitlich begrenzen.

Sofern ein Schienenfahrzeug, bei dem es sich bevorzugt um einen Waggon handeln kann, ein Chassis aufweist, kann dieses mit wenigstens zwei derartigen Drehgestellen 1 ausgestattet sein.

### Bezugszeichenliste

- 1: Drehgestell
- 2: Tragrahmen
- 3: Rad
- 4: Welle
- 5: Mitnehmereinrichtung
- 6: Plattform
- 7: Mitnehmerzapfen
- 8: Federeinrichtung
- 9: Federeinheit
- 10: Drehachse
- 11: Luftfeder
- 12: Balg
- 13: Innenraum von 12
- 14: Gummifeder
- 15: Federkörper
- 16: Innenraum von 15
- 17: Kopplungsplatte
- 18: Abschlussplatte
- 19: Durchgangsöffnung
- 20: Mitnehmerkäfig
- 21: Innenraum von 20
- 22: Mitnehmerring
- 23: Kontaktplatte
- 24: Abhebesicherung
- 25: Längsrichtung
- 26: Querrichtung
- 27: Anschlag
- 28: Wand

## Patentansprüche

1. Drehgestell für ein Schienenfahrzeug,
- mit mindestens vier Rädern (3),
- mit einer Mitnehmereinrichtung (5) zur horizontalen Kraftübertragung zwischen dem Drehgestell (1) und einem Chassis des Schienenfahrzeugs,
- mit einer Federeinrichtung (8) zur vertikalen Kraftübertragung zwischen dem Drehgestell (1) und dem Chassis,
- wobei die Federeinrichtung (8) eine am Drehgestell zentral angeordnete Federeinheit (9) aufweist,
- wobei ein Mitnehmerzapfen (7) der Mitnehmereinrichtung (5) die Federeinheit (9) vertikal durchsetzt, **dadurch gekennzeichnet, dass** die Mitnehmereinrichtung (5) eine Plattform (6) aufweist, von welcher der Mitnehmerzapfen (7) absteht und die am Chassis befestigbar ist, dass die Federeinheit (9) die Plattform (6) vertikal am Drehgestell (1) federnd abstützt, und dass die Mitnehmereinrichtung (5) und die Federeinrichtung (8) eine geringfügige Längsexzentrizität gegenüber der Drehachse (10) des Drehgestells besitzen.

2. Drehgestell nach Anspruch 1,
**dadurch gekennzeichnet,**
**dass** die Federeinheit eine Pneumatikfeder (11) und/oder eine Hydraulikfeder aufweist, deren Federkörper (12) den Mitnehmerzapfen (7) umschließt.

3. Drehgestell nach Anspruch 1 oder 2,
**dadurch gekennzeichnet, dass**
die Federeinheit (9) eine Gummifeder (14) und/oder Stahlfeder aufweist, deren Federkörper (15) den Mitnehmerzapfen (7) umschließt.

4. Drehgestell nach den Ansprüchen 2 und 3,
**dadurch gekennzeichnet,**
**dass** sich die Hydraulikfeder und/oder Pneumatikfeder (11) an der Gummifeder (14) und/oder Stahlfeder vertikal abstützt.

5. Drehgestell nach einem der Ansprüche 1 bis 4,
**dadurch gekennzeichnet,**
**dass** der Mitnehmerzapfen (7) unten aus der Federeinheit (9) herausragt und in einen Mitnehmerkäfig (20) hineinragt, der fest am Drehgestell (1) angeordnet ist und mit dem der Mitnehmerzapfen (7) zur horizontalen Kraftübertragung zusammenwirkt.

6. Drehgestell nach den Ansprüchen 2 und 5,
**dadurch gekennzeichnet,**
**dass** ein Innenraum (21) des Mitnehmerkäfigs (20) mit einem Innenraum (13) des Balgs (12) kommunizierend verbunden ist und nach außen luftdicht ausgestaltet ist.

7. Drehgestell nach Anspruch 5 oder 6,
**dadurch gekennzeichnet,**
**dass** der Mitnehmerzapfen (7) im Mitnehmerkäfig (20) einen Mitnehmerring (22) zur horizontalen Kraftübertragung trägt.

8. Drehgestell nach Anspruch 7,
**dadurch gekennzeichnet,**
**dass** zwischen Mitnehmerring (22) und Mitnehmerkäfig (20) in einer Längsrichtung (25) des Drehgestells (1) eine andere Kraftübertragungskennlinie oder Kraftkopplung ausgebildet ist als in einer Querrichtung (26) des Drehgestells (1).

9. Schienenfahrzeug, insbesondere Waggon, mit einem Chassis, das mit wenigstens zwei Drehgestellen (1) nach einem der Ansprüche 1 bis 8 ausgestattet ist.

## Claims

1. Bogie for a rail vehicle,
- with at least four wheels (3),
- with an driving device (5) for horizontal force transmission between the bogie (1) and a chassis of the rail vehicle,
- with a spring means (8) for vertical force transmission between the bogie (1) and the chassis,
- wherein the spring means (8) has a spring unit (9) centrally arranged on the bogie,
- wherein an driving pivot (7) of the driving device (5) passes vertically through the spring unit (9), **characterised in that** the towing device (5) comprises a platform (6) from which the driving pivot (7) protrudes and which is so attachable to the chassis that the spring unit (9) resiliently supports the platform (6) vertically on the bogie (1), and that the driving device (5) and the spring means (8) have a slight longitudinal eccentricity with respect to the rotation axis (10) of the bogie.

2. Bogie according to claim 1,
**characterised in that**,
the spring unit comprises a pneumatic spring (11) and/or a hydraulic spring, whose spring body (12) surrounds the driving pivot (7).

3. Bogie according to claim 1 or 2,
**characterised in that**,
the spring unit (9) comprises a rubber spring (14) and/or steel spring, whose spring body (15) surrounds the driving pivot (7).

4. A bogie according to claims 2 and 3,
**characterised in that**,
the hydraulic spring and/or pneumatic spring (11) is supported vertically on the rubber spring (14) and/or steel spring.

5. A bogie according to any one of the claims 1 to 4,
**characterised in that**,
the driving pivot (7) protrudes downwards from the spring unit (9) and protrudes into an driving cage (20) which is fixedly arranged on the bogie (1) and interacts with the said driving pivot (7) for the horizontal force transmission.

6. A bogie according to claims 2 and 5,
**characterised in that**,
an inner space (2I) of the driving cage (20) is communicatively connected with an interior space (13) of the bellows (12), and is configured to be airtight to the outside.

7. Bogie according to claim 5 or 6,
**characterised in that**,
the driving pivot (7) in the driving cage (20) carries an driving ring (22) for the horizontal force transmission.

8. A bogie according to claim 7,
**characterised in that**,
between the driving ring (22) and the driving cage (20) in a longitudinal direction (25) of the bogie (1) a force transmission characteristic or force coupling, different to that in the lateral direction (26) of the bogie (1), is established.

9. Rail vehicle, in particular a carriage with a chassis that is provided with at least two bogies (1) equipped according to one of the claims 1 to 8.

## Revendications

1. Bogie pour un véhicule ferroviaire,
- avec au moins quatre roues (3),
- avec un dispositif d'entraînement (5) pour la transmission des forces horizontale entre le bogie (1) et un châssis du véhicule ferroviaire,
- avec un dispositif d'amortissement (8) pour la transmission des forces verticales entre le bogie (1) et le châssis,
- le dispositif d'amortissement (8) comprenant une unité d'amortissement (9) disposé au centre du bogie,
- un pivot d'entraînement (7) du dispositif d'entraînement (5) traversant l'unité d'amortissement (9) verticalement, **caractérisé en ce que** le dispositif d'entraînement (5) comprend une plate-forme (6), dont le pivot d'entraînement (7) s'éloigne et qui peut être fixée sur le châssis, **en ce que** l'unité d'amortissement (9) soutient de manière élastique la plate-forme (6) verticalement sur le bogie (1) et **en ce que** le dispositif d'entraînement (5) et le dispositif d'amortissement (8) possèdent une faible excentricité longitudinale par rapport à l'axe de rotation (10) du bogie.

2. Bogie selon la revendication 1,
**caractérisé en ce que**
l'unité d'amortissement comprend un ressort pneumatique (11) et/ou un ressort hydraulique dont le corps (12) entoure le pivot d'entraînement (7).

3. Bogie selon la revendication 1 ou 2,
**caractérisé en ce que**
l'unité d'amortissement (9) comprend un ressort en caoutchouc (14) et/ou un ressort en acier dont le corps (15) entoure le pivot d'entraînement (7).

4. Bogie selon l'une des revendications 2 et 3,
**caractérisé en ce que**
le ressort hydraulique et/ou le ressort pneumatique (11) s'appuie verticalement contre le ressort en caoutchouc (14) et/ou le ressort en acier.

5. Bogie selon l'une des revendications 1 à 4,
**caractérisé en ce que**
le pivot d'entraînement (7) dépasse en dessous de l'unité d'amortissement (9) et dépasse dans une cage d'entraînement (20) disposée de manière fixe sur le bogie (1) et interagit avec le pivot d'entraînement (7) pour une transmission des forces horizontales.

6. Bogie selon l'une des revendications 2 et 5,
**caractérisé en ce que**
un espace interne (21) de la cage d'entraînement (20) est relié de façon à communiquer avec un espace interne (13) du soufflet (12) et est conçu de manière étanche à l'air par rapport à l'extérieur.

7. Bogie selon l'une des revendications 5 ou 6,
**caractérisé en ce que**
le pivot d'entraînement (7) porte, dans la cage d'entraînement (20), un bague d'entraînement (22) pour une transmission des forces horizontales.

8. Bogie selon la revendication 7,
**caractérisé en ce que**
entre la bague d'entraînement (22) et la cage d'entraînement (20), dans une direction longitudinale (25) du bogie (1), une autre courbe caractéristique de transmission de forces ou un autre couplage des forces est formé, qui est différent(e) dans une direction transversale (26) du bogie (1).

9. Véhicule ferroviaire, plus particulièrement wagon, avec un châssis qui est équipé d'au moins deux bogies (1) selon l'une des revendications 1 à 8.
